# EUROPÄISCHE PATENTSCHRIFT

(11) **EP 2 713 058 B1**
(45) Veröffentlichungstag und Bekanntmachung des Hinweises auf die Patenterteilung: **30.11.2016**
(21) Anmeldenummer: 12186054.8
(22) Anmeldetag: 26.09.2012
(51) Int. Cl.: F04D 29/02, F04D 29/42

(54) **PUMPENKOPF FÜR EINE ZENTRIFUGALPUMPE SOWIE VERFAHREN ZUR HERSTELLUNG EINES DERARTIGEN PUMPENKOPFES**
PUMP HEAD FOR A CENTRIFUGAL PUMP AND METHOD FOR PRODUCING SUCH A PUMP HEAD
TÊTE DE POMPE POUR UNE POMPE CENTRIFUGE AINSI QUE PROCÉDÉ DE FABRICATION D'UNE TELLE TÊTE DE POMPE

(43) Veröffentlichungstag der Anmeldung: 02.04.2014
(73) Patentinhaber: Pierburg Pump Technology GmbH, 41460 Neuss (DE)
(72) Erfinder: Marzog, Ronny, 41646 Neuss (DE); Neulen, Dirk, 52355 Düren (DE); Ruszczyk, Jakob, 50968 Köln (DE); Chargui, Jamal, 44369 Dortmund (DE)
(74) Vertreter: Patentanwälte ter Smitten Eberlein Rütten Partnerschaftsgesellschaft

(56) Entgegenhaltungen:
- EP-A2- 1 635 441
- EP-A2- 2 088 326
- WO-A1-2011/023873
- JP-A- 2000 283 097
- JP-A- 2009 214 342

## Beschreibung

Die Erfindung betrifft einen Pumpenkopf für eine Zentrifugalpumpe mit einem Gehäuse, in dem ein Ringkanal ausgebildet ist, einem axialen Einlassstutzen, der an seinem axial vom Ringkanal abgewandten Ende einen kleineren Durchmesser aufweist als an seinem zum Ringkanal weisenden Ende, einem Auslassstutzen, einer Flanschfläche zur Befestigung des Pumpenkopfes an einem Pumpengehäuse und Gehäuserippen, welche an der zum Ringkanal entgegengesetzten Seite des Pumpenkopfes ausgebildet sind sowie ein Verfahren zur Herstellung eines derartigen Pumpenkopfes in einer Spritzgussform oder einer Druckgussform, wobei nach dem Einfüllen und Abkühlen des Materials die Form geöffnet und der Pumpenkopf entnommen wird.

Derartige Pumpenköpfe sind insbesondere aus dem Bereich der Kühlmittelpumpen für Verbrennungsmotoren bekannt. Dabei strömt das Kühlmittel über den zentralen axialen Einlass in die Pumpe und wird durch die Drehung des Laufrades in den Ringkanal gefördert und verdichtet. Nach dem Durchströmen des Ringkanals verlässt das Kühlmittel die Pumpe über einen zumeist tangential nach außen weisenden Auslass.

Aufgrund der relativ hohen Drehgeschwindigkeiten des Laufrades und der damit einhergehenden Verdichtung des Kühlmittels besteht eine hohe Belastung der mechanischen Stabilität des Pumpenkopfes. Andererseits besteht in der Automobilbranche der stetige Wunsch einer Gewichtsreduzierung der Aggregate zur Verringerung des Kraftstoffverbrauchs.

Aus diesem Grund wurden in der Vergangenheit die Pumpenköpfe mit Verstärkungsrippen an der Oberfläche ausgeführt, so dass die Wandstärke verringert werden kann. Dabei ist jedoch auf eine mögliche Entformbarkeit bei der Herstellung der Pumpenköpfe zu achten. Eine Wasserpumpe mit Verstärkungsrippen ist beispielsweise aus der DE 297 04 753 U1 bekannt. Die Herstellung erfolgt über eine feste untere Formhälfte sowie eine bewegliche obere Formhälfte, zwischen die der Kunststoff eingespritzt wird.

Aus der JP 2000-283097 A ist eine Magnetpumpe bekannt, deren Pumpenkopf sternförmig angeordnete äußere Rippen auf der axialen Oberfläche des Pumpenkopfes aufweist. Die Herstellung dieses Pumpenkopfes erfoilgt durch mindestens zwei axial entformbare Schieber.

Des Weiteren wird in der WO 2011/023873 A1 eine Zentrifugalpumpe beschrieben, an deren axialen Einlassstutzen senkrecht verlaufende Stützrippen ausgebildet sind und an deren Pumpengehäuseoberfläche Gehäuserippen ausgebildet sind, die in die Stützrippen übergehen. Bei der Herstellung dieser Pumpe müssen für die Ausformung des Ringkanals und des Einlasskanals aufgrund der vorhandenen Hinterschneidungen mindestens zwei Axialschieber verwendet werden.

Diese Entformung in axialer Richtung führt dazu, dass Probleme entstehen, wenn der Außendurchmesser des Anschlussstutzens deutlich größer ist als der Eintrittsquerschnitt in die Pumpe. Um einen Verzug des Pumpenkopfes durch vorhandene Materialanhäufungen im Bereich des Einlassstutzens zu verhindern, wurden daher in der Vergangenheit im Bereich der unteren Formhälfte zusätzliche Vorsprünge ausgebildet oder zusätzliche Kerne eingebracht, durch die um den eigentlichen Eintrittsquerschnitt des Pumpenkopfes herum Taschen ausgebildet wurden, durch die die Materialanhäufungen vermieden wurden. Dies führt jedoch zu einer Verringerung des hydraulischen Wirkungsgrades.

Es stellt sich daher die Aufgabe, einen Pumpenkopf sowie ein Verfahren zur Herstellung eines derartigen Pumpenkopfes für eine Zentrifugalpumpe zu schaffen, durch die der hydraulische Wirkungsgrad bei gleichbleibender Stabilität und ohne einen Verzug des Pumpenkopfes gesteigert werden kann.

Diese Aufgabe wird durch einen Pumpenkopf mit den Merkmalen des Anspruchs 1 sowie ein Verfahren zur Herstellung eines derartigen Pumpenkopfes mit den Merkmalen des Anspruchs 4 gelöst.

Dadurch, dass am Außenumfang des Einlassstutzens sich axial erstreckende Stützrippen ausgebildet sind und vier Gehäuserippen im rechten Winkel zueinander am Pumpenkopf angeordnet sind, die sich in radialer Richtung erstrecken, wobei zwischen jeweils zwei benachbarten sich radial erstreckenden Gehäuserippen mehrere Gehäuserippen angeordnet sind, welche sich parallel zueinander vom Einlassstutzen nach außen erstrecken und in einem Winkel von 45° zu den radial verlaufenden Gehäuserippen angeordnet sind, wobei jeweils am zum Einlassstutzen weisenden Ende der radial verlaufenden Gehäuserippen ein Sternpunkt ausgebildet ist, an dem eine der am Einlassstutzen ausgebildeten Stützrippen und in Umfangsrichtung betrachtet von beiden Seiten der radial verlaufenden Gehäuserippen jeweils eine der parallel verlaufenden Gehäuserippen münden, kann auf die Taschen im Innern des Stutzens verzichtet werden, wodurch der Wirkungsgrad der Pumpe bei gleichbleibender Stabilität und ohne dass Materialanhäufungen im Bereich des Übergangs zwischen dem Einlassstutzen und dem den Ringkanal bildenden Gehäuse des Pumpenkopfes vorhanden sind gesteigert wird. Es können vier gleiche Seitenschieber verwendet werden, die sich im Bereich der radial verlaufenden Rippen im zusammen gefahrenen Zustand der Form treffen. Es entsteht eine weitestgehend symmetrische Form, wodurch ein Verzug verhindert wird. Gleichzeitig wird eine hohe Stabilität erreicht. Durch die parallele Ausbildung der Gehäuserippen kann eine Entformung in Erstreckungsrichtung erfolgen und gleichzeitig eine ausreichende Anzahl an Rippen zur Stabilitätserhöhung zur Verfügung gestellt werden. Die Rippen am Einlassstutzen werden entsprechend ebenfalls im Übergangsbereich zwischen den Schiebern gebildet. Der Sternpunkt erhöht die Stabilität im Übergangsbereich zwischen dem Pumpenkopfgehäuse und dem Einlassstutzen.

Dadurch, dass die Druckgussform oder die Spritzgussform vier Seitenschieber aufweist, welche Stützrippen des Einlassstutzens und Gehäuserippen des Pumpenkopfes bilden und welche zum Entformen des Pumpenkopfes in Erstreckungsrichtung von den parallel nach außen verlaufenden Gehäuserippen des Pumpenkopfes nach radial außen geschoben werden, wird eine Entformung des Pumpenkopfes bei gleichzeitiger Ausbildung der Stützrippen am Einlassstutzen auch bei vergrößertem Anschlussdurchmesser des Einlassstutzens möglich.

Eine besonders gute Stabilität, insbesondere im kritischen Übergangsbereich zwischen dem Einlassstutzen und dem Gehäuse des Pumpenkopfes ergibt sich, wenn die sich axial am Einlassstutzen erstreckenden Stützrippen in die Gehäuserippen des Pumpenkopfes übergehen.

Um gleichzeitig eine gute Entformbarkeit im Innern des Einlassstutzens sicherzustellen, wächst der Innendurchmesser des Einlassstutzens in Richtung des zum Ringkanal weisenden Endes konisch, so dass der Pumpenkopf einfach von der unteren Formhälfte abgehoben werden kann.

Entsprechend werden in einer Weiterbildung des Verfahrens der Ringkanal und die Innenwand des Einlassstutzens durch ein Formteil gebildet, von dem der Pumpenkopf nach dem Auseinanderschieben der Seitenschieber axial entnommen wird.

Vorzugsweise weist die Druckgussform oder die Spritzgussform zusätzlich ein axial verschiebliches Formteil auf, das zur Entformung axial vom Pumpenkopf abgehoben wird, wobei das Formteil den Bereich des Auslassstutzens zwischen zwei angrenzenden parallelen Gehäuserippen bildet. So kann zusätzlich ein sich nach radial außen erweiternder Auslassstutzen ausgebildet werden. Die zum Auslassstutzen weisende radial verlaufende Gehäuserippe wird dabei durch den Kopfschieber gebildet.

Es werden somit ein Pumpenkopf und ein Verfahren zur Herstellung eines derartigen Pumpenkopfes geschaffen, wobei keine Strömungshindernisse im Bereich des Einlasses auftreten, so dass der hydraulische Wirkungsgrad verbessert wird. Gleichzeitig wird eine ausreichende Stabilität auch im kritischen Übergangsbereich zwischen Einlassstutzen und übrigem Gehäuse des Pumpenkopfes sichergestellt, ohne dass Materialanhäufungen vorhanden sind.

Ein Ausführungsbeispiel eines erfindungsgemäßen Pumpenkopfes sowie des erfindungsgemäßen Verfahrens werden anhand der Figuren im Vergleich zum Stand der Technik beschrieben.
Figur 1 zeigt eine Draufsicht auf einen Pumpenkopf nach dem Stand der Technik von der Pumpenaußenseite.
Figur 2 zeigt eine Ansicht ins Innere des Pumpenkopfes aus Figur 1 als Draufsicht.
Figur 3 zeigt eine perspektivische Darstellung des Pumpenkopfes aus Figur 1.
Figur 4 zeigt eine Draufsicht auf einen erfindungsgemäßen Pumpenkopf von der Pumpenaußenseite.
Figur 5 zeigt eine Ansicht ins Innere des erfindungsgemäßen Pumpenkopfes aus Figur 4 als Draufsicht.
Figur 6 zeigt eine perspektivische Darstellung des erfindungsgemäßen Pumpenkopfes aus Figur 4.

Der in den Figuren 1 bis 3 dargestellte Pumpenkopf 100 weist ein Gehäuse 102 mit einem zentralen, axial verlaufenden Einlassstutzen 104 sowie einem tangential verlaufenden Auslassstutzen 106 auf.

An der zum Einlassstutzen 104 axial entgegengesetzten Seite des Pumpenkopfes 100 ist ein Ringkanal 108 ausgebildet, der radial nach außen von einer Flanschfläche 110 umgeben ist, welche vier Flanschaugen 112 mit Durchgangsbohrungen 114 aufweist, durch welche Schrauben gesteckt werden, um den Pumpenkopf 100 an einem nicht dargestellten Pumpengehäuse zu befestigen.

Des Weiteren sind in der Figur 2 zwölf Taschen 116 zu erkennen, welche in einer Begrenzungswand 118 des Einlassstutzens 104 gleichmäßig über deren Umfang verteilt ausgebildet sind. Diese Taschen 116 werden in Umfangsrichtung jeweils durch Stege 120 voneinander getrennt. Diese Taschen 116 und Stege 120 sind notwendig, um einerseits zu verhindern, dass im Bereich des Einlassstutzens 104 eine Materialanhäufung entsteht, die zu einem Verzug des Bauteils führen kann und andererseits bei einem im Vergleich zum Anschlussdurchmesser verkleinertem Einlassdurchmesser in das Pumpeninnere eine ausreichende Stabilität auch in dem kritischen Übergangsbereich zwischen Einlassstutzen 104 und Gehäuse 102 vorhanden bleibt.

Des Weiteren sind an der zum Ringkanal 108 axial entgegengesetzten Oberfläche des Gehäuses 102 Gehäuserippen 122 ausgebildet, die sich im Wesentlichen vom Einlassstutzen 104 radial nach außen erstrecken. Diese dienen zur Stabilitätserhöhung des Pumpenkopfes 100, der durch die Gehäuserippen 122 mit einer relativ dünnen Wandstärke ausgebildet werden kann, so dass er ein geringes Gewicht aufweist.

Die Herstellung dieses Pumpenkopfes 100 erfolgt in einer zweiteiligen Form mit einer feststehenden unteren Formhälfte, in der der Ringkanal 108 ausgebildet ist und einer beweglichen oberen Formhälfte, in der der Einlassstutzen 104 sowie die Oberfläche des Gehäuses 102 mit den Gehäuserippen ausgebildet werden. Die Entformung erfolgt in beiden Richtungen entlang der Achse des Einlassstutzens 104. Um die Entformbarkeit sicherzustellen, sind in Entformungsrichtung keine Hinterschneidungen vorhanden, außer dass ein zusätzlicher Schieber zur Ausbildung der Innenwand des Auslassstutzens 106 verwendet werden muss. Die Taschen 116 müssen in dieser Ausführung durch gesonderte Kerne hergestellt werden, die nach dem Gießen entfernt werden müssen.

Durch die Taschen 116 entstehen jedoch beim Einströmen des Kühlmittels in das Gehäuse 102 unerwünschte Druckverluste, durch die der Wirkungsgrad der Pumpe sinkt.

Entsprechend weist der erfindungsgemäße, in den Figuren 4 bis 6 dargestellte Pumpenkopf 200 diese Taschen nicht auf. Der Pumpenkopf 200 weist wie der Pumpenkopf 100 ein Gehäuse 202 mit einem axialen Einlassstutzen 204 und einem tangentialen Auslassstutzen 206 auf, die fluidisch durch einen Ringkanal 208, der an der zum Einlassstutzen entgegengesetzten Seite des Gehäuses 202 ausgebildet ist, miteinander verbunden sind. Dieser Ringkanal 208 ist ebenfalls in gleicher Weise wie beim Pumpengehäuse 100 von einer Flanschfläche 210 mit Flanschaugen 212 und Durchgangsbohrungen 214 umgeben.

In Figur 5 ist zu erkennen, dass eine Begrenzungswand 218 des Einlassstutzens 204 im Innern der Pumpe, also an der zum Einlassstutzen 204 entgegengesetzten Seite vollständig geschlossen ist und eine glatte, sich in Richtung des Ringkanals 206 konisch erweiternde Innenwand fläche aufweist.

Um weder eine zu große Wandstärke noch Festigkeitsprobleme zu erhalten, sind am Außenumfang des Einlassstutzens 204 acht Stützrippen 226 ausgebildet, die sich entlang des Einlassstutzens 204 über einen festigkeitskritischen Bereich axial erstrecken.

Durch die Ausbildung dieser Stützrippen 226 entstehen in axialer Richtung Hinterschneidungen, so dass eine Herstellung des Pumpenkopfes bei axialer Entformung nicht mehr möglich ist.

Um dennoch eine Entformbarkeit bei hoher Stabilität des Pumpenkopfes 200 sicherstellen zu können, sind lediglich vier radial verlaufende Gehäuserippen 222 an der Oberfläche des Gehäuses 202 ausgebildet, welche jeweils im Abstand von 90° versetzt zueinander angeordnet sind. Zwischen diesen radialen Gehäuserippen 222 sind jeweils drei parallel zueinander verlaufende Gehäuserippen 228 auf der Oberfläche des Gehäuses 202 ausgebildet, die jeweils am Einlassstutzen 204 in die Stützrippen 226 münden, wobei die beiden benachbart zur jeweiligen radialen Gehäuserippe 222 angeordneten parallel verlaufenden Gehäuserippen 228, die jeweilige radial verlaufende Gehäuserippe 222 und je eine der Stützrippen 226 einen gemeinsamen Sternpunkt 230 am Fuß des Einlassstutzens 204 bilden.

Zur Herstellung dieses Pumpenkopfes 200 wird eine Form verwendet, welche neben dem Formunterteil zur Ausbildung der Flanschfläche 210, des Ringkanals 208, der Innenwand des Einlassstutzens 204 sowie einer von der Flanschfläche aus sichtbaren Hälfte des Auslassstutzens 206 zusätzlich vier Seitenschieber sowie ein axial verschiebliches Formteil aufweist. Das axial, also in Erstreckungsrichtung des Einlassstutzens verschiebliche Formteil wird in axialer Richtung ein- und ausgeschoben und dient zur Ausbildung der entgegengesetzten Hälfte des Auslassstutzens 206. In Umfangsrichtung deckt dieses Formteil jedoch nur den Teil des Pumpenkopfes 200 ab, welcher zwischen den beiden Gehäuserippen 228, welche benachbart zu der radialen Gehäuserippe 222 verlaufen, die sich in Richtung des Auslassstutzens 206 erstreckt. Die entsprechenden Teilungen der Seitenschieber und des axial verschieblichen Formteils sind in der Figur 4 durch gestrichelte Linien dargestellt.

Benachbart zu diesem Formteil wird jeweils ein radial verschieblicher Seitenschieber angeordnet, der den Bereich zwischen der zum Auslassstutzen 206 nächstliegenden parallelen Gehäuserippe 228 und der in Umfangsrichtung gesehen nächsten, radial verlaufenden Gehäuserippe 222 abbildet. Die Berührungsflächen der beiden weiteren folgenden Seitenschieber befinden sich jeweils an den radial verlaufenden Gehäuserippen 222, so dass diese beiden Schieber einen Winkel von jeweils 90° abdecken.

Bei dieser Teilung der Seitenschieber ist es möglich, diese entlang der parallelen Gehäuserippen 228 zur Entformung zu schieben, ohne dass Hinterschneidungen eine solche Entformung verhindern. Alle vier Schieber bilden auch die Umfangswand des Einlassstutzens 204 mit seinen Stützrippen 226 jeweils über einen Winkel von 90° ab. Die Entformung erfolgt durch radiales Auseinanderschieben der Seitenschieber, axiales Ausschieben des Formteils in Erstreckungsrichtung des Einlassstutzens 204 sowie anschließende Entnahme des Pumpenkopfes 200 vom Formunterteil, wobei diese Entnahme durch die konische Ausbildung der Innenwand des Einlassstutzens erleichtert wird.

Bei gleicher Stabilität des Pumpenkopfes weist eine mit diesem Pumpenkopf hergestellte Pumpe einen besseren Wirkungsgrad durch Verringerung der Strömungsverluste auf. Der Aufwand bei der Herstellung wird dennoch etwa gleich gehalten. Dieser Pumpenkopf kann mit hoher Maßgenauigkeit hergestellt werden, da ein Verzug weitestgehend vermieden wird.

Es sollte deutlich sein, dass der Schutzberiech der Hauptansprüche nicht auf das Ausführungsbeispiel beschränkt ist. Modifikationen bezüglich der Anzahl der Rippen, der Teilung der Schieber oder eine Verwendung zusätzlicher Unterflurschieber zur Ausbildung des oberen Teils des Einlassstutzens sind selbstverständlich denkbar. Die Form des Pumpenkopfes sowie auch dessen Befestigung am Pumpengehäuse muss den Gegebenheiten konstruktiv angepasst werden. Ein derartiger Pumpenkopf eignet sich für verschiedene Pumpen der Zentrifugalbauart.

## Patentansprüche

1. Pumpenkopf (200) für eine Zentrifugalpumpe mit
einem Gehäuse (202), in dem ein Ringkanal (208) ausgebildet ist, einem axialen Einlassstutzen (204), der an seinem axial vom Ringkanal (208) abgewandten Ende einen kleineren Durchmesser aufweist als an seinem zum Ringkanal (208) weisenden Ende,
einem Auslassstutzen (206),
einer Flanschfläche (210) zur Befestigung des Pumpenkopfes (200) an einem Pumpengehäuse (202) und
Gehäuserippen (222, 228), welche an der zum Ringkanal (208) entgegengesetzten Seite des Pumpenkopfes (200) ausgebildet sind, wobei am Außenumfang des Einlassstutzens (204) sich axial erstreckende Stützrippen (226) ausgebildet sind und vier Gehäuserippen (222) im rechten Winkel zueinander am Pumpenkopf (200) angeordnet sind, die sich in radialer Richtung erstrecken,
**dadurch gekennzeichnet, dass** zwischen jeweils zwei benachbarten sich radial erstreckenden Gehäuserippen (222) mehrere Gehäuserippen (228) angeordnet sind, welche sich parallel zueinander vom Einlassstutzen (204) nach außen erstrecken und in einem Winkel von 45° zu den radial verlaufenden Gehäuserippen (222) angeordnet sind, wobei jeweils am zum Einlassstutzen (204) weisenden Ende der radial verlaufenden Gehäuserippen (222) ein Sternpunkt (230) ausgebildet ist, an dem eine der am Einlassstutzen (204) ausgebildeten Stützrippen (226) und in Umfangsrichtung betrachtet von beiden Seiten der radial verlaufenden Gehäuserippen (222) jeweils eine der parallel verlaufenden Gehäuserippen (228) münden.

2. Pumpenkopf (200) für eine Zentrifugalpumpe nach Anspruch 1,
**dadurch gekennzeichnet, dass**
die sich axial am Einlassstutzen (204) erstreckenden Stützrippen (226) in die Gehäuserippen (222, 228) des Pumpenkopfes (200) übergehen.

3. Pumpenkopf (200) für eine Zentrifugalpumpe nach einem der vorhergehenden Ansprüche,
**dadurch gekennzeichnet, dass**
der Innendurchmesser des Einlassstutzens (204) in Richtung des zum Ringkanal (208) weisenden Endes konisch wächst.

4. Verfahren zur Herstellung eines Pumpenkopfes (200) für eine Zentrifugalpumpe nach einem der vorhergehenden Ansprüche in einer Spritzguss- oder Druckgussform, wobei nach dem Einfüllen und Abkühlen des Materials die Form geöffnet wird und der Pumpenkopf (200) entnommen wird,
**dadurch gekennzeichnet, dass**
die Druckgussform oder Spritzgussform vier Seitenschieber aufweist, welche Stützrippen (226) des Einlassstutzens (204) und Gehäuserippen (222, 228) des Pumpenkopfes (200) bilden und welche zum Entformen des Pumpenkopfes (200) in Erstreckungsrichtung von parallel nach außen verlaufenden Gehäuserippen (228) des Pumpenkopfes (200) nach radial außen geschoben werden.

5. Verfahren zur Herstellung eines Pumpenkopfes (200) für eine Zentrifugalpumpe nach Anspruch 4,
**dadurch gekennzeichnet, dass**
der Ringkanal (208) und die Innenwand des Einlassstutzens (204) durch ein Formteil gebildet werden, von dem der Pumpenkopf (200) nach dem Auseinanderschieben der Seitenschieber axial entnommen wird.

6. Verfahren zur Herstellung eines Pumpenkopfes (200) für eine Zentrifugalpumpe nach einem der Ansprüche 4 oder 5,
**dadurch gekennzeichnet, dass**
die Druckgussform oder die Spritzgussform zusätzlich ein axial verschiebliches Formteil aufweist, das zur Entformung axial vom Pumpenkopf (200) abgehoben wird, wobei das Formteil den Bereich des Auslassstutzens (206) zwischen zwei angrenzenden parallelen Gehäuserippen (228) bildet.

## Claims

1. Pump head (200) for a centrifugal pump comprising a housing (202), in which an annular channel (208) is formed,
an axial inlet port (204) having a smaller diameter at its end axially averted from the annular channel (208) than at its end directed to the annular channel (208),
an outlet port (206),
a flange surface (210) for fastening the pump head (200) to a pump housing (202) and
housing ribs (222, 228) formed on the side of the pump head (200) opposite the annular channel (208),
wherein radially extending supporting ribs (226) are formed on the outer circumference of the inlet port (204) and four radially extending housing ribs (222) are arranged on the pump head (200) at right angle with respect to each other,
**characterized in that** between every two adjacent radially extending housing ribs (222) a plurality of housing ribs (228) is arranged that extend outward in parallel with the inlet port (204) and are arranged under an angle of 45° with respect to the radially extending housing ribs (222), wherein a star point (230) is formed at the respective ends of the radially extending housing ribs (222) directed to the inlet port (204), at which star point one of the supporting ribs (225) formed at the inlet port (204) terminates, as do the respective parallelly extending housing ribs (228) which, seen in the circumferential direction, respectively terminate from both sides of the radially extending housing ribs (222).

2. Pump head (200) for a centrifugal pump of claim 1, **characterized in that** the supporting ribs (226) extending axially at the inlet port (204) merge with the housing ribs (222, 228) of the pump head (200).

3. Pump head (200) for a centrifugal pump of one of the preceding claims, **characterized in that** the inner diameter of the inlet port (204) conically increases in the direction of the end directed to the annular channel (208).

4. Method for manufacturing a pump head (200) for a centrifugal pump of one of the preceding claims in an injection mould or a die casting mould, wherein, after the material has been filled in and has cooled, the mould is opened and the pump head (200) is removed, **characterized in that**
the die casting mould or the injection mould has four side gates that form supporting ribs (226) of the inlet port (204) and housing ribs (222, 228) of the pump head (200) and which, for the demoulding of the pump head (200), are pushed radially outward in the direction of extension from parallelly outward extending housing ribs (228) of the pump head (200).

5. Method for manufacturing a pump head (200) for a centrifugal pump as defined in claim 4, **characterized in that** the annular channel (208) and the inner wall of the inlet port (204) are formed by a mould part from which the pump head (200) is removed axially after the side gates have been pushed apart.

6. Method for manufacturing a pump head (200) for a centrifugal pump as defined in one of claims 4 or 5, **characterized in that** the die casting mould or the injection mould additionally has an axially displaceable mould part which, for demoulding, is lifted axially off the pump head (200), the mould part forming the portion of the outlet nozzle (206) between two adjacent parallel housing ribs (228).

## Revendications

1. Tête de pompe (200) pour une pompe centrifuge avec un carter (202) dans lequel est formé un canal annulaire (208),
une tubulure d'entrée (204) axiale, dont le diamètre intérieur à son extrémité axialement avertie dudit canal annulaire (208) est inférieur a celui à son extrémité dirigée vers ledit canal annulaire (208),
une tubulure de sortie (206),
une surface de bride (210) pour attacher la tête de pompe (200) à un carter de pompe (202), et
des nervures de carter (222, 228) formée sur le côté de la tête de pompe (200) opposé au canal annulaire (208),
dans laquelle des nervures de support (226), s'étendant dans la direction axiale, sont formées à la périphérie extérieure de ladite tubulure d'entrée (204), et quatre nervures de carter (222), s'étendant dans la direction radiale, sont disposées sur la tête de pompe (200) à angle droit l'une par rapport à l'autre,
**caractérisée en ce que** plusieurs nervures de carter (228) sont disposées entre chaque deux nervures de carter (222) radiales adjacentes, les premières nervures mentionnées s'étendant en parallèle à partir de la tubulure d'entrée (204) vers l'extérieur et étant disposées sous un angle de 45° par rapport aux nervures de carter (222) radiales, un point d'étoile (230) étant formé à chaque extrémité des nervures de carter (222) orientée vers la tubulure d'entrée (204), sur lequel point d'étoile aboutissent une des nervures de support (226) formées à la tubulure d'entrée (204) et, vu dans la direction circonférentielle, une des nervures de carter (228) parallèles, respectivement, sur les deux côtés des nervures de carter (222) radiales.

2. Tête de pompe (200) pour une pompe centrifuge selon la revendication 1, **caractérisée en ce que** les nervures de support (226) s'étendant axialement à la tubulure d'entrée (204) passent dans les nervures de carter (222, 228) de la tête de pompe (200).

3. Tête de pompe (200) pour une pompe centrifuge selon l'une quelconque des revendications précédentes, **caractérisée en ce que** le diamètre intérieur de la tubulure d'entrée (204) s'accroit dans la direction de l'extrémité orientée vers le canal annulaire (208).

4. Procédé de fabrication d'une tête de pompe (200) pour une pompe centrifuge selon l'une quelconque des revendications précédentes, dans un moule d'injection ou un moule de coulée sous pression, dans lequel, après le remplissage et le refroidissement du matériau, le moule est ouvert et la tête de pompe (200) est enlevée, **caractérisée en ce que** la moule de coulée sous pression ou le moule d'injection comporte quatre noyaux latéraux formant des nervures de support (226) de la tubulure d'entrée (204) et des nervures de carter (222, 228) de la tête de pompe (200) et qui, pour démouler la tête de pompe (200), sont poussés radialement vers l'extérieur dans la direction d'extension par nervures de carter (228) de la tête de pompe (200), qui s'étendent parallèlement vers l'extérieur.

5. Procédé de fabrication d'une tête de pompe (200) pour une pompe centrifuge selon la revendication 4, **caractérisée en ce que** le canal annulaire (208) et la paroi intérieure de ladite tubulure d'entrée (204) sont formés par une pièce de moule de laquelle la tête de pompe (200) est enlevée axialement après les noyaux latéraux sont écartés l'un de l'autre.

6. Procédé de fabrication d'une tête de pompe (200) pour une pompe centrifuge selon l'une quelconque des revendications 4 ou 5, **caractérisée en ce que** la moule de coulée sous pression ou la moule d'injection également comprend une pièce de moule déplaçable, qui, pour démoulage, est enlevée axialement de la tête de pompe (200) ladite pièce de moule formant la partie de la tubulure de sortie (206) entre deux nervures de carter (228) adjacentes parallèles.
